# EUROPÄISCHE PATENTANMELDUNG

(11) **EP 1 211 666 A1**
(43) Veröffentlichungstag der Anmeldung: **05.06.2002**
(21) Anmeldenummer: 00126356.5
(22) Anmeldetag: 02.12.2000
(51) Int. Cl.: G10D 13/06

(54) **Beckenanordnung**

(71) Anmelder: Roland Meinl Musikinstrumente GmbH & Co., 91413 Neustadt/Aisch (DE)
(72) Erfinder: Kaufmann, Otto, 91413 Neustadt/Aisch (DE)
(74) Vertreter: Schneck, Herbert, Dipl.-Phys., Dr.

(57) **Zusammenfassung**

Bei einer Beckenanordnung (1, 1", 8, 15), die wenigstens ein Becken (1) umfaßt, sind auf dem gewölbten Becken (1) in Umfangsrichtung aufeinanderfolgend Erhebungen (6) und Vertiefungen (7) ausgebildet. Die in Umfangsrichtung umlaufenden Erhebungen (6) und Vertiefungen (7) sind mit einem Abstand R2 zum Außenrand (3) des Grundkörpers (1') angeordnet.

Durch diese Wellung kann, beim Aufeinandertreffen des oberen und des unteren Beckens während des Spiels, die komprimierte Luft austreten. Es bildet sich kein bremsendes Luftpolster und ein klarer, harter Klang wird erzeugt.

## Beschreibung

Die Erfindung richtet sich auf eine Beckenanordnung, umfassend wenigstens ein Becken, welches einen gewölbten Grundkörper und eine zentrale Bohrung zur Anordnung an einem vertikalen Ständer aufweist, wobei an dem gewölbten Grundkörper in Umfangsrichtung aufeinanderfolgend Erhebungen und/oder Vertiefungen ausgebildet sind.

Bei einer bekannten derartigen Beckenanordnung ist ein in herkömmlicher Weise ausgebildetes, nach oben konkav gewölbtes mit einem nach oben konvex gewölbten Becken kombiniert, welches ein gewellten Außenrand aufweist. Der Zweck der Wellung besteht darin, daß beim Aufeinandertreffen des oberen und unteren Beckens während des Spiels durch deren Relativbewegungen in axialer Richtung Luft aus dem Innenraum zwischen den beiden Becken, welche durch deren Bewegung komprimiert wird, radial nach außen austreten kann, so daß sich kein bremsendes Luftpolsters ausbildet und ein klarer, harter Klang gewährleistet ist.

Weiterhin sind Beckenanordnungen bekannt, wo an einem vertikalen Ständer ein zentrales, stehendes Becken vorgesehen ist, gegen welches beim Spielen aufgrund eines entsprechenden Antriebsmechanismus über ein Fußpedal ein oberes Becken kleineren Durchmessers und ein unteres Bekken größeren Durchmessers geschlagen werden.

Grundsätzlich ist es bekannt, den Grundkörper derartiger Becken in radialer Richtung gesehen gewellt auszubilden, d.h. in der Aufsicht existieren kreisförmige Erhebungen bzw. Vertiefungen.

Ausgehend von diesem bekannten Stand der Technik liegt der Erfindung die Aufgabe zugrunde, eine Beckenanordnung der eingangs genannten Art so auszubilden, daß völlig neuartige Klangeffekte erzielbar sind, welche sich insbesondere für eine neu entwickelte Musikstilrichtung "Drum'n Bass" eignet.

Diese Aufgabe wird erfindungsgemäß dadurch gelöst, daß die in Umfangsrichtung umlaufenden Erhebungen und Vertiefungen mit Abstand zum Außenrand des Grundkörpers angeordnet sind.

Gemäß der Erfindung sind also im Inneren des Grundkörpers in Umfangsrichtung aufeinanderfolgend Erhebungen bzw. Vertiefungen vorgesehen, welche in Kombination mit einem zweiten, hierauf aufliegenden Becken zu einem völlig neuen, leicht schnarrenden bzw. schrägen Klangeffekt führen, insbesondere wenn die Beckenanordnung mit dem Schaft eines Schlagstocks angeschlagen wird. Voraussetzung dabei ist, daß zwei derartige Becken in axialer Richtung nicht fest verspannt werden, sondern eine gewisse axiale Beweglichkeit gewährleistet ist, wobei in an sich bekannter Weise diese axiale Beweglichkeit einstellbar sein kann und je nach Einstellung der Effekt mehr oder weniger ausgeprägt ist.

In weiterer Ausgestaltung der Erfindung ist vorteilhafterweise vorgesehen, daß die Beckenanordnung zwei Becken unterschiedlichen Durchmessers umfaßt, wobei die Erhebungen und Vertiefungen an dem Becken größeren Durchmessers ausgebildet sind und sich von der zentralen Öffnung aus radial bis in den Bereich des Außenrandes des kleineren Beckens erstrecken, und wobei die beiden Becken beide zur Oberseite hin konvex gewölbt sind.

Weiterhin kann mit Vorteil vorgesehen sein, daß das Becken kleineren Durchmessers im Bereich des Außenrandes Erhebungen und/oder Vertiefungen aufweist, daß die Erhebungen und/oder Vertiefungen im Querschnitt annähernd wellenförmig ausgebildet sind, daß an der Unterseite der Anordnung wenigstens ein zur Oberseite hin konkav gewölbtes Becken vorgesehen ist.

Günstigerweise ist ein obenliegendes Becken mit Erhebungen und Vertiefungen im Randbereich versehen, wobei der Abstand der Erhebungen und Vertiefungen unterschiedlich ist zu dem Abstand der Erhebungen und Vertiefungen im zentralen Bereich des Grundkörpers eines darunterliegenden Beckens.

Nachfolgend wird die Erfindung anhand bevorzugter Ausführungsbeispiele beschrieben. Dabei zeigen:
- Fig. 1: eine Draufsicht eines einzelnen, erfindungsgemäßen Beckens,
- Fig. 2: eine erfindungsgemäße Beckenanordnung, und
- Fig. 3: eine weitere erfindungsgemäße Beckenanordnung.

In Fig. 1 ist eine Beckenanordnung 1'' dargestellt, die ein rundes Becken 1 umfaßt. Der Querschnitt eines Grundkörpers 1' ist konvex gewölbt, d. h. der Mittelpunkt 2 des Beckens 1 liegt höher als der Außenrand 3. Im Zentrum des Beckens 1 ist eine zentrale Bohrung 4 positioniert.

In einem radialen Abstand R1 von dem Mittelpunkt 2 befindet sich ein hierzu konzentrischer Bereich 5 mit Erhebungen 6 und Vertiefungen 7, die sich periodisch abwechseln. Die Erhebungen 6 und die Vertiefungen 7 sind dementsprechend also wellenartig ausgebildet. Die Erhebungen 6 bzw. die Vertiefungen 7 haben alle die gleichen Abmessungen, sowohl in Länge, Breite als auch in der Tiefe und sind radial orientiert. Der konzentrische Bereich 5 weist vom Außenrand 3 einen Abstand R2 auf.

In Fig. 2 ist eine Beckenanordnung 8 dargestellt, die ein zweites Becken 9 umfaßt, das unmittelbar am Rand 10 einen Bereich 11 mit abwechselnden Erhebungen 12 und Vertiefungen 13 aufweist. Die Vertiefungen 7 des Bekkens 1 und die Erhebungen 12 des Beckens 9 sind in Fig. 2 nur auf der linken Hälfte dargestellt. Der Bereich 11 ist bezüglich der zentralen Bohrung 14 konzentrisch.

Das zweite Becken 9 ist ebenfalls rund und ebenso wie das Becken 1 konvex gewölbt. Das Becken 9 weist einen kleineren Durchmesser D3 auf als Becken 1.

Die beiden zentralen Bohrungen 4 und 14 haben eine gemeinsame Achse 19.

Die Durchmesser D4 und D3 der Becken 1 und 9 bzw. die Lagen der Bereiche 5 und 11 mit den jeweiligen Erhebungen 6, 12 und Vertiefungen 7, 13 auf den jeweiligen Becken 1 und 9 sind so gewählt, daß die Erhebungen 6, 12 und Vertiefungen 7, 13 direkt übereinander liegen. Die Erhebungen 6 des Beckens 1 berühren in der, in Fig. 2 dargestellten, Anordnung die Vertiefungen 13 des zweiten Beckens 9.

Das hat zur Folge, daß zwischen den beiden Becken 1 und 9 ein Abstand D1 vorliegt, der von der Höhe der Erhebungen 6 des Beckens 1 und der Tiefe der Vertiefungen 13 des zweiten Beckens 9 abhängig ist.

Fig. 3 zeigt eine weitere mögliche Anordnung 15, die ein zweites Becken 16, das keine Erhebungen und Vertiefungen aufweist, umfaßt.

Das zweite Becken 16 ist ebenfalls rund, und die konvexe Wölbung des zweiten Beckens 16 ist nahezu identisch mit der Wölbung des Beckens 1.

Der Durchmesser D5 des zweiten Beckens 16 ist so zu wählen, daß der Außenrand 18 des zweiten Beckens 16 kurz nach dem konzentrischen Bereich 5 des Beckens 1 endet.

Die Becken 1 und 16 besitzen eine gemeinsame Achse 20. Der Abstand D2 ist von der Höhe der Erhebungen 6 abhängig. Zwischen den Becken 1 und 16 kann sich also ein Luftpolster bilden.

## Patentansprüche

1. Beckenanordnung (1, 1", 8, 15) umfassend wenigstens ein Becken (1), welches einen gewölbten Grundkörper (1') und eine zentrale Bohrung (4) zur Anordnung an einem vertikalen Ständer aufweist, wobei an dem gewölbten Grundkörper (1') in Umfangsrichtung aufeinanderfolgend Erhebungen (6) und/oder Vertiefungen (7) ausgebildet sind, **dadurch gekennzeichnet, daß** die in Umfangsrichtung umlaufenden Erhebungen (6) und Vertiefungen (7) mit Abstand (R2) zum Außenrand (3) des Grundkörpers (1') angeordnet sind.

2. Beckenanordnung (15) nach Anspruch 1, **dadurch gekennzeichnet, daß** sie zwei Becken (1, 16) unterschiedlichen Durchmessers D4, D5 umfaßt, wobei die Erhöhungen (6) und Vertiefungen (7) an dem Becken größeren Durchmessers (D4) ausgebildet sind und sich von der zentralen Bohrung (4) aus radial bis in den Bereich des Außenrandes (18) des kleineren Bekkens (16) erstrecken, und wobei die beiden Becken (1, 16) beide zur Oberseite hin konvex gewölbt sind.

3. Beckenanordnung (8) nach Anspruch 2, **dadurch gekennzeichnet, daß** das Becken (9) kleineren Durchmessers D3 im Bereich (11) des Außenrandes (10) Erhebungen (12) und/oder Vertiefungen (13) aufweist.

4. Beckenanordnung nach einem der Ansprüche 1 bis 3, **dadurch gekennzeichnet, daß** die Erhebungen (6, 12) und/oder Vertiefungen (7, 13) im Querschnitt annähernd wellenförmig ausgebildet sind.

5. Beckenanordnung nach einem der Ansprüche 1 bis 4, **dadurch gekennzeichnet, daß** an der Unterseite der Anordnung (8, 15) wenigstens ein zur Oberseite hin konkav gewölbtes Becken (1) vorgesehen ist.

6. Beckenanordnung (8) nach Anspruch 1, **dadurch gekennzeichnet, daß** ein oben liegendes Becken (9) Erhebungen (12) und Vertiefungen (13) im Randbereich (11) aufweist, wobei der Abstand der Erhebungen (12) und Vertiefungen (13) unterschiedlich ist zu dem Abstand der Erhebungen (6) und Vertiefungen (7) im zentralen Bereich des Grundkörpers (1') eines darunterliegenden Beckens (1).
